# EUROPÄISCHE PATENTSCHRIFT

(11) **EP 3 882 032 B1**
(45) Veröffentlichungstag und Bekanntmachung des Hinweises auf die Patenterteilung: **30.03.2022**
(21) Anmeldenummer: 20164387.1
(22) Anmeldetag: 20.03.2020
(51) Int. Cl.: B41F 33/00

(54) **BOGENINSPEKTION MIT GLOBALER HELLIGKEITSANPASSUNG**
SHEET INSPECTION WITH GLOBAL BRIGHTNESS ADJUSTMENT
CONTRÔLE DE FEUILLES PAR AJUSTEMENT GLOBAL DE LA LUMINOSITÉ

(43) Veröffentlichungstag der Anmeldung: 22.09.2021
(73) Patentinhaber: Heidelberger Druckmaschinen AG, 69115 Heidelberg (DE)
(72) Erfinder: Carstensen, Bennet, 69207 Sandhausen (DE); Eisele, Peter, 76684 Östringen (DE); Krieger, Jan, 69124 Heidelberg (DE); Schmedt, Hendrik, 64625 Bensheim (DE); Schumann, Frank, 69118 Heidelberg (DE)

(56) Entgegenhaltungen:
- DE-A1-102004 021 601
- DE-A1-102010 031 533
- DE-A1-102016 224 307
- DE-B3-102018 201 794

## Beschreibung

Die vorliegende Erfindung betrifft ein Verfahren zur Bildinspektion von Druckerzeugnissen mit einem automatisierten Helligkeitsausgleich.

Die Erfindung liegt im technischen Gebiet der Druckqualitätskontrolle.

In der heutigen Druckindustrie wird insbesondere bei größeren Druckmaschinen die Qualitätskontrolle automatisiert über sogenannte Inline-Inspektionssysteme, im Weiteren als Bilderfassungssystem bezeichnet, durchgeführt. Inline bedeutet in diesem Fall, dass das Bilderfassungssystem, genauer gesagt die Kamera des Bilderfassungssystems, in der Druckmaschine angebracht ist. Sie wird dabei üblicherweise nach dem letzten Druckwerk oder, falls vorhanden, einer weiteren Nachbearbeitungsstation, wie zum Beispiel einem Lackwerk, angebracht und erfasst die von der Druckmaschine erzeugten Druckprodukte. Es kann sich dabei um eine Kamera oder auch um ein Kamerasystem mit mehreren Kameras handeln. Auch ist der Einsatz anderer Bildsensoren möglich. Vereinfachend wird im Folgenden jedoch von "Kamera" gesprochen. Die derart mittels der Kamera erzeugten digitalen Druckbilder werden dann in einem Bildverarbeitungsrechner mit entsprechenden Gutbildern des Drucksujets abgeglichen. Diese Gutbilder können dabei entweder aus den Vorstufendaten erstellt werden oder sie werden eingelernt. Einlernen bedeutet in diesem Fall, dass eine Reihe von Druckprodukten mit dem zu erzeugenden Drucksujet gedruckt und von der Kamera des Bilderfassungssystems erfasst wird. Diese Musterdrucke sollten möglichst fehlerfrei sein und werden daher nach Erfassen durch das Bilderfassungssystem als digitale Referenz im Bildverarbeitungsrechner als Gutbild hinterlegt. Im Fortdruckprozess werden dann durch die Kamera des Bilderfassungssystems das erzeugte Druckbild oder Teile davon erfasst und mit der digital eingelernten oder der aus den Vorstufendaten erstellten Gutbildreferenz abgeglichen. Werden dabei Abweichungen zwischen den im Fortdruck produzierten Druckprodukten und der digitalen Referenz festgestellt, so werden diese Abweichungen dem Drucker angezeigt, welcher dann entscheiden kann, ob diese Abweichungen akzeptabel sind oder ob die derart erzeugten Druckprodukte als Makulatur zu entfernen sind. Die als Makulatur erkannten Druckbögen können über eine Makulaturweiche ausgeschleust werden. Dabei ist es von enormer Wichtigkeit, dass sowohl die Gutbildreferenz fehlerfrei ist, als auch, dass das real Gedruckte und vom Bilderfassungssystem erfasste Druckbild auch wirklich dem realen gedruckten Druckbild entspricht. Fehler, die durch die Bildaufnahme entstehen, z. B. durch eine mangelnde Beleuchtung, eine unsaubere Linse der Kamera oder sonstige Einflussquellen, dürfen nicht den Inspektionsprozess negativ beeinflussen.

Ein sehr spezifisches Problem, welches die Inspektion eben in dieser Hinsicht negativ beeinflusst, stellen Unregelmäßigkeiten beim Drucksubstrattransport innerhalb der Druckmaschine dar. Das Bilderfassungssystem ist für eine gute Bildaufnahme darauf angewiesen, dass das transportierte Drucksubstrat an der Kamera des Bilderfassungssystems möglichst ruhig und gleichmäßig vorbeitransportiert wird. Besonders bei Bogendruckmaschinen ist dies sehr herausfordernd. Denn durch Luftverwirbelungen und andere Effekte beim Bogentransport kann es zu kleinen Verformungen auf dem Druckzylinder der Druckmaschine während der Bildaufnahme kommen. Diese Verformungen machen sich durch den sich verändernden Abstand von Bogenoberfläche zur Kamera sowohl durch geometrische Verzerrungen als auch durch Helligkeitsschwankungen bemerkbar. Da diese Abweichungen in der digitalen Referenz natürlich nicht vorhanden sind, wird sie bei einem Abgleich des erfassten, aufgenommenen Druckbildes mit der digitalen Referenz als Druckfehler klassifiziert. Bei einer manuellen Überwachung des Bildinspektionsverfahrens durch einen Drucker, erkennt dieser natürlich, dass es sich dabei nicht um echte Druckfehler handelt und weiß diese Fehleranzeigen dementsprechend einzuordnen. Für eine vollständig automatisierte Bildinspektion wäre es jedoch notwendig, solche Falschpositivfehler oder Pseudofehler von vorneherein auszuschließen. Die bisherigen im Stand der Technik bekannten Verfahren sind aber sehr empfindlich für das Auftreten von Pseudofehlern durch von Bogenverformung verursachten Helligkeitsveränderungen.

Aus dem deutschen Patent DE 10 2018 201 794 B3 ist dabei Verfahren zur Bildinspektion von Druckerzeugnissen in einer Bedruckstoffe verarbeitenden Maschine mittels eines Rechners bekannt, wobei im Rahmen der Bildinspektion durch ein Bilderfassungssystem die produzierten Druckerzeugnissen mittels mindestens eines Bildsensors erfasst und digitalisiert werden, die so entstandenen erfassten, digitalen Druckbilder durch den Rechner mit einem digitalen Referenzbild abgeglichen werden, der Rechner das digitale Referenzbild vorher einer Glättung unterzieht, und im Falle von Abweichungen der erfassten, digitalen Druckbilder vom digitalen Referenzbild die fehlerhaft erkannten Druckerzeugnisse ausgeschleust werden, und welches dadurch gekennzeichnet ist, dass vor der Glättung des digitalen Referenzbildes der Rechner einen Abgleich der erfassten, digitalen Druckbilder mit dem digitalen Referenzbild durchführt, das Ergebnis des Abgleichs auf Bildbereiche mit unscharfen Regionen im erfassten, digitalen Druckbild untersucht, geeignete Glättungsfaktoren für diese unscharfen Bildbereiche berechnet und die Glättung des digitalen Referenzbildes dann mit den berechneten, geeigneten Glättungsfaktoren für diese unscharfen Bildbereiche durchführt, sodass in diesen Bildbereichen das digitale Referenzbild eine vergleichbare Unschärfe aufweist, wie das erfasste, digitale Druckbild. Dieses Vorgehen offenbart jedoch nur die Entzerrung gefundener und zur Entzerrung geeigneter Abweichungen im erfassten Druckbild vor dem Abgleich mit dem Referenzbild. Nicht gefundene oder zur Entzerrung nicht geeignete Abweichungen können damit nicht behandelt werden. Auch Helligkeitsunterschiede, welche durch die Verformungen verursacht werden, kann dieses Verfahren nicht beheben. Somit können weiterhin derartige Pseudofehler auftreten.

Zum Thema der Helligkeitsunterschiede ist aus der noch nicht veröffentlichten, deutschen Patenanmeldung 10 2019 204551.0 ein Verfahren zur Bildinspektion von Druckerzeugnissen einer Bedruckstoffe verarbeitenden Maschine mittels eines Rechners bekannt, wobei im Rahmen der Bildinspektion durch ein Bilderfassungssystem die produzierten Druckerzeugnisse mittels mindestens eines Bildsensors erfasst und digitalisiert werden, die so entstandenen erfassten, digitalen Druckbilder durch den Rechner mit einem digitalen Referenzbild abgeglichen werden und im Falle von Abweichungen der erfassten, digitalen Druckbilder vom digitalen Referenzbild die fehlerhaft erkannten Druckerzeugnisse ausgeschleust werden, welches dadurch gekennzeichnet ist, dass der Rechner die digitalen Druck- und Referenzbilder jeweils in Teilbilder aufteilt und Helligkeitsunterschiede zwischen den Teilbildern ausgleicht. Dieses Verfahren hat jedoch den Nachteil, dass die Aufteilung in Teilbilder für Druck- und Referenzbild identisch erfolgen muss. Weichen die jeweils miteinander verglichenen Teilbilder nur geringfügig voneinander ab, resultiert dies in weiteren Verfahrensfehlern bei der folgenden Inspektion. Zudem ist es relativ rechenaufwendig bei der Durchführung.

Daher ist es die Aufgabe der vorliegenden Erfindung, ein alternatives Verfahren zur Bildinspektion von Druckerzeugnissen zu offenbaren, welches die Effizienz der Bildinspektion steigert, indem es auftretende Pseudofehler erkennt und bestmöglich vermeidet.

Gelöst wird diese Aufgabe durch ein Verfahren zur Bildinspektion von Druckerzeugnissen in einer Bedruckstoffe verarbeitenden Maschine mittels eines Rechners, wobei im Rahmen der Bildinspektion durch ein Bilderfassungssystem die produzierten Druckerzeugnisse mittels mindestens eines Bildsensors erfasst und digitalisiert werden, die so entstandenen erfassten, digitalen Druckbilder durch den Rechner mit einem digitalen Referenzbild abgeglichen werden und im Falle von Abweichungen der erfassten, digitalen Druckbilder vom digitalen Referenzbild die fehlerhaft erkannten Druckerzeugnisse ausgeschleust werden, welches dadurch gekennzeichnet ist, dass der Rechner für Druck- und Referenzbilder jeweils Bereiche mit Papierweiß separiert und dessen Farbwerte ermittelt und auf Basis der Unterschiede zwischen diesen beiden Farbwerten Helligkeitsunterschiede zwischen Druck- und Referenzbildern ausgleicht. Mit Farbwerten ist hier der Farbwert des jeweiligen Papierweißes gemeint. Das Papierweiß ist aus der Druckvorstufe bereits bekannt, da das zu verwendende Drucksubstrat Teil der Druckauftragsdaten ist. Indem ein entsprechender Wert für das reale Papierweiß des gedruckten Bildes ermittelt wird und mit dem Sollwert verglichen wird, kann ein entsprechender Unterschied in der Helligkeit ermittelt und ausgeglichen werden. Der Sollwert für das Papierweiß entspricht dabei logischerweise dem Papierweiß des Referenzbildes, mit welchem im Rahmen der Bildinspektion das erfasste Druckbild abgeglichen wird. Dieser Sollwert deswegen mit dem aus der Vorstufe bekannten Papierweiß identisch, da das Referenzbild entweder als Gutbild aus den Druckvorstufendaten erstellt wurde. Alternativ kann das Gutbild auch von real gedruckten Druckbildern eingelernt werden, wobei während des Einlernprozesses nur erzeugte Druckbilder ohne Druckfehler und mit möglichst realem Papierweiß verwendet werden. In diesem Fall kann das Papierweiß des Referenzbildes vom Papierweiß der Vorstufendaten geringfügig abweichen.

Vorteilhafte und daher bevorzugte Weiterbildungen des Verfahrens ergeben sich aus den zugehörigen Unteransprüchen sowie aus der Beschreibung mit den zugehörigen Zeichnungen.

Eine bevorzugte Weiterbildung des erfindungsgemäßen Verfahrens ist dabei, dass für den Ausgleich der Helligkeitsunterschiede zwischen Druck- und Referenzbildern die Helligkeit des Druck- oder des Referenzbildes angepasst wird. Es ist zweitrangig, ob die Helligkeit des Druck- oder des Referenzbildes angepasst wird, solange der Helligkeitsunterschied vor dem Abgleich der beiden Bilder ausgeglichen wird. Ein Entscheidungskriterium könnte z. B. sein, dass man stets das jeweils dunklere Bild aufhellt oder vice versa das hellere Bild abdunkelt. Oder man vereinfacht den Algorithmus, indem man sich von vornherein auf ein entsprechendes Bild, Druck- oder Referenzbild, als anzupassendes Bild festlegt.

Eine weitere bevorzugte Weiterbildung des erfindungsgemäßen Verfahrens ist dabei, dass der Rechner die Standardabweichung im Papierweiß im erfassten Druckbild überprüft, um auszuschließen, dass Farbspritzer im Papierweiß den Farbwert des Papierweiß' unzulässig verändern. Farbspritzer würden den ermittelten Farbwert des jeweiligen Bereiches mit Papierweiß verfälschen und somit zu einem falschen Helligkeitswert führen, welcher wiederum das erfindungsgemäße Verfahren bezüglich der Anpassung des Helligkeitsunterschiedes negativ beeinflusst oder gar völlig unbrauchbar macht. Daher muss ausgeschlossen werden, dass sich Farbspritzer im Papierweiß befinden, und dies geschieht, indem man die Standardabweichung im Papierweiß im Druckbild entsprechend überprüft.

Eine weitere bevorzugte Weiterbildung des erfindungsgemäßen Verfahrens ist dabei, dass der Rechner den Farbwert des Papierweiß' ermittelt, indem er den Mittelwert oder den Median aller separierten Papierweißbereiche berechnet. Am leichtesten kann vorgegangen werden, indem man einfach den Mittelwert der Farbwerte sämtlicher separierter Papierweißbereiche berechnet und jeweils für erfasstes digitalisiertes Druckbild und das Referenz- bzw. Gutbild miteinander abgleicht. Man kann jedoch auch den Medianwert nehmen, falls z. B. zu viele Farbspritzer im Papierweißbereich im erfassten Druckbild den Mittelwert verändern würden. Auch weitere Berechnungsansätze für das Papierweiß sind denkbar, wie z. B. stets den dunkelsten oder den hellsten Wert im separierten Papierweißbereich zu übernehmen.

Eine weitere bevorzugte Weiterbildung des erfindungsgemäßen Verfahrens ist dabei, dass der Abgleich der erfassten, digitalen Druckbilder mit einem digitalen Referenzbild durch den Rechner zur Bildinspektion durch Erstellung und Auswertung eines Differenzbildes zwischen dem jeweiligen erfassten, digitalen Druckbild mit dem digitalen Referenzbild stattfindet. Für den Abgleich der erfassten Druckbilder mit dem digitalen Referenz-/Gutbild sind mehrere Ansätze möglich. Da jedoch Vorgehensweisen wie z. B. der Abgleich von Pixel zu Pixel relativ mühselig und aufwendig sind, wird das Verfahren mittels der Bildung eines Differenzbildes bevorzugt. Im Idealfall, wenn beide Bilder identisch sind, ist dieses Differenzbild einfach nur schwarz, d.h. die Farbwerte sind null. Das Differenzbild hat zudem den Vorteil, dass es sich relativ einfach aus erfasstem Druckbild und Referenzbild mittels einer Matrixoperation bilden lässt.

Eine weitere bevorzugte Weiterbildung des erfindungsgemäßen Verfahrens ist dabei, dass die Separation des Papierweiß' durch den Rechner über ein Schwellwertverfahren durchgeführt wird, wobei alle Bereiche im Bild die dunkler sind als das Papierweiß ausgeblendet werden. Nach dieser Operation hat man auf dem entsprechenden Bild nur noch Farbwerte in Bereichen, die dem Papierweiß entsprechen bzw. heller sind. Alle anderen Bereiche sind schwarz bzw. haben den Farbwert null.

Eine weitere bevorzugte Weiterbildung des erfindungsgemäßen Verfahrens ist dabei, dass als Schwellwert für das Papierweiß der ein vorgegebener Papierweißwert aus der Druckvorstufe verwendet wird. Für das Papierweiß muss dabei natürlich ein vorgegebener Wert, der üblicherweise aus der Druckvorstufe bzw. dem Referenz-/Gutbild stammt, vorhanden sein. Dieser vorgegebene Wert sollte im Falle einer Erstellung des Referenzbildes aus den Vorstufendaten logischerweise mit dem Mittel- oder Medianwert aus dem Referenzbild identisch sein. Nur für den Fall, dass man sichergehen will, auch sämtliche Papierweißbereiche zu erfassen und eine Unschärfe in der Bereichszuordnung akzeptabel ist, kann der vorgegebene Schwellwert auch niedriger als der zu erwartende Papierweißwert sein. Im Falle einer Erstellung durch Einlernen sollte der vorgegebene Wert zumindest ähnlich sein.

Eine weitere bevorzugte Weiterbildung des erfindungsgemäßen Verfahrens ist dabei, dass das Schwellwertverfahren auf das digitale Referenzbild angewandt wird, wodurch eine digitale Maske entsteht, mit welcher die Papierweißbereiche des jeweiligen erfassten, digitalen Druckbildes separiert werden. D. h. man wendet das Schwellwertverfahren auf das digitale Referenzbild an und erhält dann ein Bild, in dem nur noch die Papierweißbereiche Farbwerte oberhalb von null haben, während der Rest entsprechend null ist. Legt man dieses Bild, was quasi einer Bitmaske, bzw, einer digitalen Maske entspricht, über das erfasste digitale Druckbild bzw. multipliziert es mit diesem, werden sämtliche Bereiche des Druckbildes, die nicht im Papierweißbereich liegen, im erfassten digitalen Druckbild ausgeblendet bzw. auf null gesetzt.

Eine weitere bevorzugte Weiterbildung des erfindungsgemäßen Verfahrens ist dabei, dass die Separation des Papierweiß' und die Ermittlung von dessen Farbwerten durch den Rechner geschieht, indem ein vorgegebener Bereich des zu inspizierenden Druckerzeugnisses als Papierweißbereich deklariert wird, in welchem dann die Farbwerte des Papierweiß ermittelt werden. Falls aus irgendwelchen Gründen das Verfahren der Separierung der Papierweißbereiche mittels Schwellwert und einer so erzeugten Maske aus dem Referenzbild nicht möglich oder zu aufwendig ist, kann auch einfach in der Vorstufe das Referenz- bzw. Gutbild analysiert werden und somit der Bereich direkt aus den Druckbilddaten ermittelt und für das erfindungsgemäße Verfahren verwendet werden. Noch einfacher ist es, wenn auch ohne Analyse der Papierweißbeeich bekannt ist. Zum Beispiel wenn bei den vorliegenden Druckbilddaten des Druckauftrages ein Bereich existiert, der auf jeden Fall stets unbedruckt bleibt, z. B. am Rand des Drucksubstrats. Dieser feststehende und klar abgegrenzte Bereich kann dann zur Ermittlung des jeweiligen Papierweißwertes verwendet werden.

Eine weitere bevorzugte Weiterbildung des erfindungsgemäßen Verfahrens ist dabei, dass vor der Separation des Papierweiß' für die erfassten, digitalen Druckbilder diese vom Rechner digital entzerrt werden. Aus dem Stand der Technik sind mehrere Algorithmen bekannt, mit denen Verzerrungen oder Verformungen des erfassten digitalen Druckbildes ausgeglichen werden können. Die zusätzliche Anwendung dieser Algorithmen erleichtert natürlich das erfindungsgemäße Verfahren, da mittels des Helligkeitsausgleiches nicht sämtliche Verformungen des Bogens abgedeckt, erkannt und behandelt werden können. Des Weiteren können diese Algorithmen bzw. Verfahren zur Druckbildentzerrung die Entzerrung meist auch nicht vollständig beheben, so dass das erfindungsgemäße Verfahren in Kombination mit diesen bekannten Verfahren noch einmal effizienter wird.

Die Erfindung als solche sowie konstruktiv und/oder funktionell vorteilhafte Weiterbildungen der Erfindung werden nachfolgend unter Bezug auf die zugehörigen Zeichnungen anhand wenigstens eines bevorzugten Ausführungsbeispiels näher beschrieben. In den Zeichnungen sind einander entsprechende Elemente mit jeweils denselben Bezugszeichen versehen.

Die Figuren zeigen:
- Figur 1:: ein Beispiel eines Bildinspektionssystems in einer Bogenoffset-Druckmaschine
- Figur 2:: ein Kamerabild mit Bogenverformung im Mittelteil
- Figur 3:: ein Beispiel eines Referenzbildes
- Figur 4:: ein Differenzbild mit markiertem Bereich mit Helligkeitsunterschied
- Figur 5:: eine grafische Darstellung der relevanten Bildwerte
- Figur 6:: ein generiertes Maskenbild aus dem Referenzbild
- Figur 7:: das Resultat der Anwendung der Maske auf das Kamerabild
- Figur 8:: das helligkeitsangepasste Kamerabild
- Figur 9:: das Differenzbild zwischen Referenzbild und angepasstem Kamerabild
- Figur 10:: die grafisch dargestellten angepassten relevanten Bildwerte
- Figur 11:: schematisch den Ablauf des erfindungsgemäßen Verfahrens

Figur 1 zeigt ein Beispiel für ein Bilderfassungssystem 2, welches das erfindungsgemäße Verfahren einsetzt. Es besteht aus mindestens einem Bildsensor 5, üblicherweise einer Kamera 5, welche in die Bogen-Druckmaschine 4 integriert ist. Die mindestens eine Kamera 5 nimmt die von der Druckmaschine 4 erzeugten Druckbilder auf und sendet die Daten an einen Rechner 3, 6 zur Auswertung. Dieser Rechner 3, 6 kann ein eigener separater Rechner 6 sein, z.B. ein oder mehrere spezialisierte Bildverarbeitungsrechner 6, oder auch mit dem Steuerungsrechner 3 der Druckmaschine 4 identisch sein. Mindestens der Steuerungsrechner 3 der Druckmaschine 4 besitzt ein Display 7, auf welchem die Ergebnisse der Bildinspektion angezeigt werden.

Das erfindungsgemäße Verfahren selbst ist bezüglich seines Ablaufes schematisch in Figur 1 in einer bevorzugten Ausführungsvariante dargestellt. Bei der Bogeninspektion werden dabei ein Referenzbild aus der Vorstufe und ein von einer Kamera aufgenommenes Druckbild vom Rechner miteinander verglichen. Das hier vorgestellte Verfahren sieht vor die Helligkeit des Gesamtbogens so anzupassen, dass sie für Referenzbild und Kamerabild optimal passen. Dazu wird über alle Papierweißbereiche des aufgenommenen Bogens und des Referenzbildes ein Mittelwert für Helligkeit gebildet. Weichen beide Mittelwerte voneinander ab, so soll die Helligkeit des Referenzbildes so verändert werden, dass der Mittelwert der Papierweißbereiche gleich ist. Ein wichtiger Punkt ist die sichere Identifikation von Papierweißbereichen. Dazu werden alle bedruckten Flächen im Referenzbild über ein Schwellwertverfahren identifiziert. Alle Bereiche im Bild die dunkler sind als Papierweiß gehören nicht zum Papierweiß. So wird eine Maske erstellt, die nach der Entzerrung des Kamerabildes auch über das Kamerabild gelegt wird. Die Bereiche, die noch übrigbleiben, sind dann folgerichtig Papierweiß.

Der genaue Ablauf des Verfahrens wird im Folgenden anhand mehrerer Figuren genauer dargestellt:
Durch Luftverwirbelungen und andere Effekte kann es zu kleinen Bogenverformungen auf dem Druckzylinder der Druckmaschine während der Bildaufnahme kommen. Diese Verformungen machen sich sowohl durch geometrische Verzerrungen als auch durch Helligkeitsschwankungen bemerkbar, wie beispielhaft in Figur 2 in der ovalen Abdunkelung in der Mitte des Bildes dargestellt.

Im Differenzbild von Figur 4 wird die Helligkeitsveränderung der Bogenverformung entsprechend markiert dargestellt. Wenn das Referenzbild aus Figur 3 und das Kamerabild aus Figur 2 gut aufeinander abgestimmt sind, dann entsteht hier kein Pseudofehler. Da im hier gezeigten Fall, der vermutlich viele Praxisfälle repräsentiert, jedoch Referenzbild und Kamerabild nicht gut abgestimmt sind, resultiert die Bogenverformung in einem großen Pseudofehler. Da Pseudofehlermeldungen unter allen Umständen vermieden werden sollen stellt das ein unerwünschtes Verhalten dar.

Die resultierenden Werte und Toleranzbereiche des aktuellen Beispiels aus Figur 2 bis 4 werden in Figur 5 grafisch dargestellt.

Ziel des neuen Verfahrens ist es die globalen Helligkeitswerte des Referenzbildes und des Kamerabildes anzugleichen um Pseudofehler durch kleine Bogenverformungen zu vermeiden. Dazu müssen die Papierweißwerte im Referenzbild und im Kamerabild bestimmt werden und anschließend die Helligkeitswerte angepasst werden. Das Papierweiß des Referenzbildes wird in der Druckvorstufe immer auf einen definierten Wert festgelegt. Hier in diesem Beispiel auf den Wert 243. D.h. der Papierweißmittelwert im Referenzbild liegt bei 243. Alle Werte < 243 bilden das Sujet und können über ein Schwellwertverfahren aus dem Referenzbild entfernt werden. Das resultierende Bild in Form einer digitalen Maske zeigt Figur 6.

Diese Maske wird dann vom Rechner über das Kamerabild gelegt. Dadurch ergibt sich ein resultierendes Kamerabild, welches nur noch die Papierweißbereiche zeigt. Figur 7 zeigt dieses resultierende Kamerabild für das bisherige Beispiel.

Es wird nun ein Mittelwert der Grauwerte aller Pixel im maskierten Kamerabild gebildet, deren Grauwert ungleich 0 ist. Der Wert liegt für dieses Beispielbild bei 226,8. Die Mittelwerte im Papierweiß zwischen Referenzbild und Kamerabild weichen also um ca. 13 Grauwerte ab. Das Kamerabild wird nun um diese 13 Grauwerte aufgehellt um es an das Referenzbild anzupassen. Die resultiert in einem angepassten Kamerabild, welches in Figur 8 gezeigt wird.

Damit wird nun wieder ein Differenzbild erstellt, welches in Figur 9 zu sehen ist. Gut kann man erkennen, wie der Pseudofehler in der Mitte des Bogens verschwindet und das Problem damit gelöst ist. Die angepassten Werte und Toleranzbereiche werden in Figur 10 dargestellt.

Weitere alternative Ausführungsformen umfassen die folgenden Möglichkeiten:
1. Anstatt die Helligkeit des Referenzbildes zu ändern könnte auch die Helligkeit des Scans geändert werden. Es ist jedoch technisch sinnvoller den Wert des Referenzbildes anzupassen.
2. Zur Erhöhung der Funktionsweise des Verfahrens kann die Standardabweichung im Papierweiß im Druckbild geprüft werden, um auszuschließen, dass Farbspritzer im Papierweiß den Mittelwert unzulässig verändern. Tritt eine zu hohe Abweichung im Papierweiß-Mittelwert auf, so müssen weitere Schritte unternommen werden. Dieser Schritt ist allerdings sehr rechenzeitaufwendig und deshalb bei einer Inlineinspektion möglichst zu vermeiden.
3. Das Papierweiß, bzw. Weiß im Referenzbild wird nicht durch Auffinden der Weiß-Bereiche detektiert, sondern in einem als Metadatum von der Druckmaschine, bzw. deren Digitalsteuerung, der Vorstufe oder durch Benutzerauswahl an einer Bediener-GUI oder anderem geeigneten System, mitgelieferten Bereich des Bildes. D.h. es wird explizit ein Bereich auf dem Bogen ausgezeichnet, in dem Papierweiß vorliegt. Es wird dann nur der explizit ausgezeichnete Bereich zur Bestimmung des Papierweißes herangezogen, und es ist keine Detektion der Papierweiß-Bereich mehrnötig. Evtl. werden die ausgezeichneten Bereiche noch zusätzlich mit Ausreißer-Filtern behandelt, um z.B. Farbspritzer aus der Weißschätzung herauszurechnen.
4. Das mittlere Papierweiß im Kamerabild wird in der Beschreibung bisher durch eine einfache Mittelwertbildung berechnet. Hier kann als Variante auch ein besser geeigneter Schätzer des Mittelwerts verwendet werden, der z.B. robust auf Ausreißer, wie Farbspritzer o.ä., ist. Dazu kann z.B. vor der Mittelung ein Anteil der hellsten und/oder dunkelsten Pixel ausgeschlossen werden, wobei diese typischerweise den Ausreißern entsprechen, oder es wird statt dem arithmetischen Mittel ein Median berechnet. Weitere Möglichkeiten umfassen das Berechnen statt des arithmetischen Mittels eines anderen ausreißer-resistenten mittleren Papierweiß-, bzw. Farbwertes, z.B. eines Iteratively Reweighted Least Squares-Mittelwert.
5. Insbesondere für den vollvariablen Digitaldruck gibt es noch eine weitere Alternative. Wenn auf jedem aufeinanderfolgenden Bogen einer Sequenz das Substrat bekannt ist und gleichbleibt, genügt es das Papierweiß auf dem ersten Bogen eines Druckjobs zu bestimmen und den errechneten Skalierungsfaktor auf alle folgenden Referenz-Bilder nur noch anzuwenden. Dies ermöglicht es, eine evtl. länger dauernde Analyse, z.B. das Auffinden der Weißflächen, durchzuführen und trotzdem bei langlaufenden Jobs schritthaltende Verarbeitung zu bieten. Der erste Bogen braucht dann etwas länger, dies wird aber bei den Folgebogen wieder aufgeholt. Man sollte dann aber das Substrat überwachen, ob es sich ändert. Entweder indem die Inspektionssoftware einen neuen Substratbezeichner von der Drucksteuerung mitgeteilt bekommt oder indem in einem kleinen Bereich, wie z.B. einem speziell ausgezeichneten Bereich oder zwischen den Greifern, usw., das Papierweiß ständig überwacht wird. Stellt die Software hierbei eine signifikante Änderung fest, so wird das Papierweiß automatisch neu eingelernt.

Bei dem hier vorgestellten erfindungsgemäßen Verfahren wird es somit vermieden Pseudofehler durch kleine Bogenverformungen zu erzeugen, ohne die Inspektionsgüte zu verringern wie das beim Stand der Technik der Fall ist.

**Bezugszeichenliste**

## Patentansprüche

1. Verfahren zur Bildinspektion von Druckerzeugnissen in einer Bedruckstoffe verarbeitenden Maschine mittels eines Rechners, wobei im Rahmen der Bildinspektion durch ein Bilderfassungssystem die produzierten Druckerzeugnisse mittels mindestens eines Bildsensors erfasst und digitalisiert werden, die so entstandenen erfassten, digitalen Druckbilder durch den Rechner mit einem digitalen Referenzbild abgeglichen werden und im Falle von Abweichungen der erfassten, digitalen Druckbilder vom digitalen Referenzbild die fehlerhaft erkannten Druckerzeugnisse ausgeschleust werden,
**dadurch gekennzeichnet,**
**dass** der Rechner für Druck- und Referenzbilder jeweils Bereiche mit Papierweiß separiert und dessen Farbwerte ermittelt und auf Basis der Unterschiede zwischen diesen beiden Farbwerten Helligkeitsunterschiede zwischen Druck- und Referenzbildern ausgleicht.

2. Verfahren nach Anspruch 1,
**dadurch gekennzeichnet,**
**dass** für den Ausgleich der Helligkeitsunterschiede zwischen Druck- und Referenzbildern die Helligkeit des Druck- oder des Referenzbildes angepasst wird.

3. Verfahren nach einem der vorherigen Ansprüche,
**dadurch gekennzeichnet,**
**dass** der Rechner die Standardabweichung im Papierweiß im erfassten Druckbild überprüft, um auszuschließen, dass Farbspritzer im Papierweiß den Farbwert des Papierweiß' unzulässig verändern.

4. Verfahren nach einem der vorherigen Ansprüche,
**dadurch gekennzeichnet,**
**dass** der Rechner den Farbwert des Papierweiß' ermittelt, indem er den Mittelwert oder den Median aller separierten Papierweißbereiche berechnet.

5. Verfahren nach einem der vorherigen Ansprüche,
**dadurch gekennzeichnet,**
**dass** der Abgleich der erfassten, digitalen Druckbilder mit einem digitalen Referenzbild durch den Rechner zur Bildinspektion durch Erstellung und Auswertung eines Differenzbildes zwischen dem jeweiligen erfassten, digitalen Druckbild mit dem digitalen Referenzbild stattfindet.

6. Verfahren nach einem der vorherigen Ansprüche,
**dadurch gekennzeichnet,**
**dass** die Separation des Papierweiß' durch den Rechner über ein Schwellwertverfahren durchgeführt wird, wobei alle Bereiche im Bild die dunkler sind als das Papierweiß ausgeblendet werden.

7. Verfahren nach Anspruch 6,
**dadurch gekennzeichnet,**
**dass** als Schwellwert für das Papierweiß der ein vorgegebener Papierweißwert aus der Druckvorstufe verwendet wird.

8. Verfahren nach Anspruch 6 oder Anspruch 7,
**dadurch gekennzeichnet,**
**dass** das Schwellwertverfahren auf das digitale Referenzbild angewandt wird, wodurch eine digitale Maske entsteht, mit welcher die Papierweißbereiche des jeweiligen erfassten, digitalen Druckbildes separiert werden.

9. Verfahren nach einem der vorherigen Ansprüche 1 bis 5,
**dadurch gekennzeichnet,**
**dass** die Separation des Papierweiß' und die Ermittlung von dessen Farbwerten durch den Rechner geschieht, indem ein vorgegebener Bereich des zu inspizierenden Druckerzeugnisses als Papierweißbereich deklariert wird, in welchem dann die Farbwerte des Papierweiß ermittelt werden.

10. Verfahren nach einem der vorherigen Ansprüche,
**dadurch gekennzeichnet,**
**dass** vor der Separation des Papierweiß' für die erfassten, digitalen Druckbilder diese vom Rechner digital entzerrt werden.

## Claims

1. Method of inspecting images on printed products in a machine for processing printing materials by means of a computer, wherein an image recording system records and digitizes the produced printed products by means of at least one image sensor in the course of the image inspection process, the computer compares the recorded digital printed images which have been created in this way to a digital reference image and wherein, if deviations are found between the recorded digital printed images and the digital reference image, the printed products which have been found defective are removed,
**characterized**
**in that** the computer separates regions of paper white for printed and reference images, determines the colour values thereof, and, on the basis of the differences between these two colour values, compensates brightness differences between printed and reference images.

2. Method according to claim 1,
**characterized**
**in that** to compensate for the brightness differences between printed and reference images, the brightness of the printed image or of the reference image is adapted.

3. Method according to any one of the preceding claims,
**characterized**
**in that** the computer checks the standard deviation of paper white in the recorded printed image to ensure that color splashes in paper white do not modify the colour value of paper white in an unacceptable way.

4. Method according to any one of the preceding claims,
**characterized**
**in that** the computer determines the value of paper white by calculating the average or median of all the separated paper white regions.

5. Method according to any one of the preceding claims,
**characterized**
**in that** the comparison of the recorded digitized printed images and a digital reference image for image inspection purposes by means of the computer is implemented by creating and analyzing a differential image between the respective recorded digital printed image and the digital reference image.

6. Method according to any one of the preceding claims,
**characterized**
**in that** the separation of paper white by the computer is implemented by a threshold value process wherein all regions in the image which are darker than paper white are excluded.

7. Method according to claim 6,
**characterized**
**in that** a predefined paper white value from the preprint stage is utilized as the threshold value for paper white.

8. Method according to claim 6 or claim 7,
**characterized**
**in that** the threshold value process is applied to the digital reference image, creating a digital mask with which the paper white regions of the respective recorded digital printed image are separated.

9. Method according to any one of claims 1 to 5,
**characterized**
**in that** the separation of paper white and the determination of the colour values thereof by the computer are implemented in that a predefined region of the printed product to be inspected is declared a paper white region, in which subsequently the colour values of paper white are determined.

10. Method according to any one of the preceding claims,
**characterized**
**in that** before the separation of paper white for the recorded digital printed images distortions in the latter are digitally removed by the computer.

## Revendications

1. Procédé d'inspection d'image de produits imprimés dans une machine de traitement de supports d'impression au moyen d'un ordinateur, pour lequel, dans le cadre de l'inspection d'image par un système d'enregistrement d'image, les produits imprimés produits sont enregistrés et numérisés au moyen d'au moins un capteur d'image, les images d'impression numériques enregistrées ainsi obtenues sont comparées par l'ordinateur à une image de référence numérique et, en cas de divergences des images d'impression numériques enregistrées par rapport à l'image de référence numérique, les produits d'impression détectés défectueux sont éliminés,
**caractérisé en ce**
**que** l'ordinateur sépare respectivement, pour les images d'impression et de référence, des zones avec du blanc de papier et en détermine les valeurs de couleur et, sur la base des différences entre ces deux valeurs de couleur, compense les différences de luminosité entre les images d'impression et de référence.

2. Procédé selon la revendication 1,
**caractérisé en ce**
**que**, pour la compensation des différences de luminosité entre les images d'impression et les images de référence, la luminosité de l'image d'impression ou de l'image de référence est adaptée.

3. Procédé selon l'une des revendications précédentes,
**caractérisé en ce**
**que** l'ordinateur vérifie l'écart type dans le blanc du papier dans l'image d'impression enregistrée, afin d'exclure que des éclaboussures d'encre dans le blanc du papier ne modifient de manière inadmissible la valeur de couleur du blanc du papier.

4. Procédé selon l'une des revendications précédentes,
**caractérisé en ce**
**que** l'ordinateur détermine la valeur de couleur du blanc du papier en calculant la valeur moyenne ou la moyenne de toutes les zones de blanc du papier séparées.

5. Procédé selon l'une des revendications précédentes,
**caractérisé en ce**
**que** la comparaison des images d'impression numériques enregistrées avec une image de référence numérique est effectuée par l'ordinateur pour l'inspection d'image par création et évaluation d'une image différentielle entre l'image d'impression numérique respective enregistrée et l'image de référence numérique.

6. Procédé selon l'une des revendications précédentes,
**caractérisé en ce**
**que** la séparation du blanc du papier est effectuée par l'ordinateur selon un procédé basé sur des valeurs seuils, toutes les zones de l'image qui sont plus sombres que le blanc du papier étant masquées.

7. Procédé selon la revendication 6,
**caractérisé en ce**
**que** l'on utilise comme valeur seuil pour le blanc du papier une valeur de blanc du papier prédéfinie, provenant du prépresse.

8. Procédé selon la revendication 6 ou la revendication 7,
**caractérisé en ce**
**que** le procédé basé sur des valeurs seuils est appliqué à l'image numérique de référence, ce qui permet d'obtenir un masque numérique avec lequel les zones de blanc du papier de l'image d'impression numérique respective détectée sont séparées.

9. Procédé selon l'une des revendications précédentes 1 à 5,
**caractérisé en ce**
**que** la séparation du blanc de papier et la détermination de ses valeurs de couleur sont effectuées par l'ordinateur, en déclarant une zone prédéfinie du produit imprimé à inspecter comme zone de blanc de papier, dans laquelle les valeurs de couleur du blanc de papier sont ensuite déterminées.

10. Procédé selon l'une des revendications précédentes,
**caractérisé en ce**
**qu'**avant la séparation du blanc de papier pour les images d'impression numériques enregistrées, celles-ci sont rectifiées numériquement par l'ordinateur.
